# EUROPÄISCHE PATENTSCHRIFT

(11) **EP 1 688 611 B1**
(45) Veröffentlichungstag und Bekanntmachung des Hinweises auf die Patenterteilung: **30.07.2008**
(21) Anmeldenummer: 05112500.3
(22) Anmeldetag: 20.12.2005
(51) Int. Cl.: F02M 51/06, F02M 63/00

(54) **Kraftstoffinjektor mit direkter Nadelsteuerung für eine Brennkraftmaschine**
Fuel injector with direct needle control for an internal combustion engine
Injecteur de carburant à commande de pointeau directe pour un moteur à combustion interne

(30) Priorität: 02.02.2005 DE 102005004738
(43) Veröffentlichungstag der Anmeldung: 09.08.2006
(73) Patentinhaber: ROBERT BOSCH GMBH, 70442 Stuttgart (DE)
(72) Erfinder: Pauer, Thomas, 71691, Freiberg (DE)

(56) Entgegenhaltungen:
- DE-A1- 10 326 046
- DE-B3- 10 347 769

## Beschreibung

Die Erfindung betrifft einen Kraftstoffinjektor mit direkter Nadelsteuerung für eine Brennkraftmaschine nach dem Oberbegriff des Anspruchs 1.

### Stand der Technik

Kraftstoffmjektoren mit einer sogenannten direkten Nadelsteuerung sind bekannt. Derartige Kraftstoffinjektoren kommen ohne ein zwischengeschaltetes Steuerventil zwischen einem elektrisch angesteuerten Aktor und einer Düsennadel aus. Die Kraftübertragung zwischen dem Aktor und der Düsennadel wird dabei mittels einer Druckübersetzungseinrichtung realisiert. Als Aktoren eignen sich dabei insbesondere piezoelektrische Aktoren, die je nach Bestromung im geschlossenen Zustand eine direkte oder inverse Ansteuerung aufweisen. Bei einer direkten Ansteuerung wird der Piezo-Aktor zum Öffnen der Düsennadel bestromt, so dass eine Längenausdehnung des Piezo-Aktors durch eine drückende Bewegung ein Öffnen der Einspritzdüsen realisiert, die durch die Druckübersetzungseinrichtung verstärkt wird. Im geschlossenen Zustand weist dabei der Piezo-Aktor eine geringere Längenausdehnung auf. Bei einer inversen Ansteuerung ist der Piezo-Aktor im geschlossenen Zustand der Düsennadel bestromt, so dass der Piezo-Aktor im Zustand seiner Längenausdehnung die Düsennadel geschlossen hält. Beim Ansteuern des Piezo-Aktors wird zum Einleiten des Einspritzvorganges der Piezo-Aktor stromlos geschaltet, so dass durch eine ziehende Bewegung des Piezo-Aktors in einem Steuerraum der Druckübersetzungseinrichtung eine Druckentlastung stattfindet. Dadurch wird die Hubbewegung des Piezo-Aktors zum Öffnen der Düsennadel hydraulisch übersetzt.

Um bei Kraftstoffinjektoren mit direkter Nadelsteuerung die Einspritzdüsen mittels des Aktors direkt öffnen zu können, muss der Aktor eine hohe Öffnungskraft überwinden. Die erforderliche Öffnungskraft, die durch den Aktor aufzubringen ist, findet ihre Ursache darin, weil die Düsennadel mit Systemdruck (Druckniveau in Hochdruckspeicher) beaufschlagt in ihren Sitz gedrückt wird. Die zum Öffnen der Düsennadel aus ihrem Sitz erforderlichen Kräfte können bis zu 400 Newton betragen. Um für einen ausreichenden Kraftstofffluss bei vollständig geöffneten Einspritzdüsen eine Einspritzung in den Brennraum einer selbstzündenden Verbrennungskraftmaschine zu sorgen, ist es außerdem erforderlich, dass die Düsennadel einen maximalen Hubweg von mehreren 100 µm ausführt. Zwar lässt sich durch Integration einer hydraulischen Übersetzung das Längen/Durchmesserverhältnis des Piezo-Aktors variieren, jedoch ist die Baugröße des Aktors, auch als Aktorvolumen bezeichnet, im Wesentlichen proportional zur aufzubringenden Öffnungskraft und dem darzustellenden maximalen Hubweg der Düsennadel.

Aus DE 103 26 046 A1 sind verschiedene Ausführungsvarianten von Kraftstoffinjektoren mit einer direkten Nadelsteuerung bekannt. Der Kraftstoffinjektor weist dabei eine in einem Düsenkörper geführte Düsennadel, die mit einer Druckschulter einem Düsenraum ausgesetzt ist und auf einen Düsennadeldichtsitzes einwirkt, sowie einen Piezo-Aktor und eine hydraulische Druckübersetzungseinrichtung auf. Die Druckübersetzungseinrichtung umfasst einen Kopplerraum, einen Druckraum sowie einen Steuerraum, wobei dem Kopplerraum und dem Druckraum ein mit dem Piezo-Aktor in Verbindung stehender aktorseitiger Druckübersetzerkolben ausgesetzt ist. Der Steuerraum, dem ein mit der Düsennadel in Verbindung stehender düsennadelseitiger Druckübersetzerkolben ausgesetzt ist, ist mit dem Kopplerraum hydraulisch verbunden. Bei Betätigung des Piezo-Aktors wird ein drückender Aktorhub erzeugt, der den Druckübersetzerkolben in Richtung Druckraum bewegt, so dass der Druck im Druckraum ansteigt und sich das Volumen im rückwärtigen Kopplerraum vergrößert. Dadurch wird der Druck im Kopplerraum reduziert. Die Druckreduzierung des Kopplerraums wird auf den hydraulisch verbundenen Steuerraum übertragen, so dass sich die auf die Düsennadel wirkende Schließkraft im Steuerraum verringert. Der sich gleichzeitig erhöhende Druck im Druckraum wird auf den hydraulisch verbundenen Düsenraum übertragen, wodurch die auf die Düsennadel wirkende Öffnungskraft unterstützt wird. Die Düsennadel hebt vom Düsennadelsitz ab und Kraftstoff wird mit dem Systemdruck eingespritzt. Die Düsennadel bewegt sich dabei einstufig gemäß der Bewegung des Druckübersetzerkolbens in Abhängigkeit von der Druckübersetzung zwischen Kopplerraum und Steuerraum.

Aufgabe der Erfindung ist es, einen Kraftstoffinjektor mit direkter Nadelsteuerung und inverser Ansteuerung zu schaffen, der einfach aufgebaut ist und mit einer geringen Baugröße auskommt. Darüber hinaus soll der Kraftstoffinjektor eine zweistufige Übersetzung der Düsennadel realisieren.

### Vorteile der Erfindung

Die Aufgabe der Erfindung wird mit einem Kraftstoffinjektor mit den kennzeichnenden Maßnahmen des Anspruchs 1 gelöst. Durch die Anordnung eines innerhalb des düsennadelseitigen Druckübersetzerkolbens axial geführten Steuerkolbens ist ein Kraftstoffinjektor mit kompakter und geringer Baugröße realisierbar, der mit wenig beweglichen Bauteilen zur Realisierung des erforderlichen Druckübersetzungsverhältnisses für eine zweistufige Übersetzung auskommt.

Vorteilhafte Weiterbildungen der Erfindung sind durch die Maßnahmen der Unteransprüche möglich. Eine besonders einfache Bauform ist erzielbar, wenn der düsennadelseitige Übersetzerkolben und der Steuerkolben in einer Anschlagposition des Steuerkolbens eine in den Kopplerraum weisende gemeinsame kopplerraumseitige Druckfläche ausbildet, die mit einer am aktorseitigen Druckübersetzerkolben ausgebildeten dritten kopplerraumseitige Druckfläche ein erstes Druckübersetzungsverhältnis für eine erste Übersetzungsstufe bildet. Zweckmäßigerweise ist dabei, zur Realisierung der Anschlagposition des Steuerkolbens im Zylinderraum eine Anschlagfläche auszubilden, wobei der Steuerkolben gegen die Anschlagfläche mit einer Druckfeder vorgespannt ist. Die Einleitung einer zweiten Übersetzerstufe wird dadurch realisiert, dass ein vom äußeren Rückraum über den inneren Rückraum auf den Steuerkolben übertragener Druckausgleich stattfindet, durch den der Steuerkolben eine von der Anschlagfläche abgehobene Position einnimmt, so dass die vom düsennadelseitigen Druckübersetzerkolben in den Kopplerraum weisende Ringfläche als wirksame Druckfläche mit der vom aktorseitigen Druckübersetzerkolben ausgebildeten und in den Kopplerraum weisenden Druckfläche ein zweites Druckübersetzungsverhältnis bildet, das einen über den Hub des Aktors hinausgehenden Öffnungshub realisiert. Fertigungstechnisch zweckmäßig realisierbar ist der Kraftstoffmjektor, indem der aktorseitige Druckübersetzerkolben und der düsennadelseitige Druckübersetzerkolben in einer Führungshülse geführt sind. Zweckmäßig ist außerdem, wenn der aktorseitige Druckübersetzerkolben mittels einer Kolbenfeder entgegengesetzt zur Schließrichtung der Düsennadel vorgespannt ist und wenn sich die Kolbenfeder an der Führungshülse abstützt.

### Ausführungsbeispiel

Ein Ausführungsbeispiel der Erfindung ist in der Zeichnung dargestellt und in der nachfolgenden Beschreibung näher erläutert. Figur 1 zeigt eine Prinzipdarstellung eines erfindungsgemäßen Kraftstoffinjektors im Längsschnitt.

Der dargestellte Kraftstoffinjektor weist ein Injektorgehäuse 10 mit einem Düsenkörper 11 auf, der mit seinem unteren Ende in einen Brennraum einer Brennkraftmaschine ragt. Zwischen Injektorgehäuse 10 und Düsenkörper 11 ist eine Düsennadelführung 12 mit einer Führungsbohrung 13 angeordnet. In der Führungsbohrung 13 ist eine Düsennadel 14 axial verschiebbar geführt. Zwischen der Spitze der Düsennadel 14 und dem Düsenkörper 11 ist ein Dichtsitz 15 ausgebildet, dem im Düsenkörper 11 ausgebildete und in den Brennraum hineinragende Einspritzdüsen 16 nachgeschaltet sind.

Im Düsenkörper 11 ist dem Dichtsitz 15 vorgelagert ein Hochdruckraum 17 ausgebildet. Das Injektorgehäuse 10 weist in einem oberen Bereich einen Aktoraufnahmeraum 18 auf, an den ein Kraftstoffzulauf 19 angeschlossen ist. Im Aktoraufnahmeraum 18 ist ein Piezo-Aktor 20 angeordnet. Der Kraftstoffzulauf 19 ist an ein Hochdrucksystem, bspw. an ein Common-Rail-System einer Dieseleinspritzeinrichtung angeschlossen. Durch die Düsennadelführung 12 führt eine Verbindungsbohrung 21, so dass der über die Kraftstoffzuführung 19 in den Aktoraufnahmeraum 18 eingeleitete Kraftstoff unter Hochdruck in den der Düsennadel 14 zugeordneten Hochdruckraum 17 geleitet wird.

Im einem unteren Bereich des Injektorgehäuses 10 geht der Aktoraufnahmeraum 18 in einen Aufnahmeraum 22 ist für eine Druckübersetzungseinrichtung 30 über. Die Druckübersetzungseinrichtung 30 weist einen aktorseitigen Druckübersetzerkolben 31, einen düsennadelseitigen Druckübersetzerkolben 32, einen Kopplerraum 33, einen Steuerkolben 34, eine Führungshülse 35, einen inneren Rückraum 36 und einen äußeren Rückraum 37 auf. Der aktorseitige Druckübersetzerkolben 31 und der düsennadelseitige Druckübersetzerkolben 32 sind in der Führungshülse 35 geführt. Zwischen Führungshülse 35 und aktorseitigem Druckübersetzerkolben 31 ist eine Kolbenfeder 38 angeordnet, die eine an der Führungshülse 35 ausgebildete Dichtfläche 39 gegen eine an der Düsennadelführung 12 ausgebildete Stirnfläche 23 drückt. Die Kolbenfeder 38 spannt außerdem den aktorseitigen Druckübersetzerkolben 31 gegen den Piezo-Aktor 20 vor. Weiterhin greift an der Düsennadel 14 eine Schließfeder 25 an, die die Düsennadel 14 in Schließrichtung drückt.

Der düsennadelseitige Druckübersetzerkolben 32 ist mit einem inneren Zylinderraum 40 ausgeführt, in dem der Steuerkolben 34 axial beweglich geführt ist. Zum Kopplerraum 33 hin ist der innere Zylinderraum 40 mit einer kreisförmigen Öffnung 41 versehen, sodass sich zum Kopplerraum 33 hin eine erste, ringförmige kopplerraumseitige Druckfläche 42 am düsennadelseitigen Druckübersetzerkolben 32 ausbildet. Der Durchmesser des Zylinderraums 40 ist größer als der Durchmesser der Öffnung 41, so dass an der Öffnung 41 eine in den Zylinderraum 40 weisende ringförmige Anschlagfläche 43 für den Steuerkolben 34 entsteht. Der Zylinderraum 40 und der Steuerkolben 34 sind so ausgeführt, dass der Steuerkolben 34 im Zylinderraum 40 an der dem Kopplerraum 33 abgewandten Seite mit einer rückraumseitigen Druckfläche 48 in den inneren Rückraum 36 weist. Im inneren Rückraum 36 ist eine weitere Druckfeder 44 angeordnet, die den Steuerkolben 34 gegen die Anschlagfläche 43 drückt. In dieser Anschlagposition weist der Steuerkolben 34 eine in den Kopplerraum 40 weisende zweite, kreisförmige kopplerraumseitige Druckfläche 45 auf, die dem Querschnitt der Öffnung 41 entspricht. Der aktorseitige Druckübersetzerkolben 31 weist mit einer dritten kopplerraumseitigen Druckfläche 46 in den Kopplerraum 33.

Zur Spitze der Düsennadel 14 hin ist der düsennadelseitige Übersetzerkolben 32 als Stufenkolben mit einer Ringfläche 24 ausgeführt, die innerhalb der Führungshülse 35 dem äußeren Rückraum 37 zugeordnet ist. Der äußere Rückraum 37 und der innere Rückraum 36 sind über eine hydraulisch Verbindung 47, beispielsweise eine Bohrung, verbunden.

Im geschlossenen Zustand der Einspritzdüsen 16 ist der Dichtsitz 15 der Düsennadel 16 geschlossen. Der über die Kraftstoffzuführung 19 in den Aktoraufnahmeraum 18 und in den Druckraum 17 gelangte Systemdruck liegt in allen Druckräumen gleichermaßen an. Dabei sind Leckagespalte an der Führungshülse 35 vorhanden, so dass der Systemdruck sowohl in den Kopplerraum 33 als auch in den äußeren Rückraum 37 und über die Verbindung 47 in den inneren Rückraum 36 gelangen kann. In diesem Zustand ist die Druckübersetzungseinrichtung 30 druckausgeglichen. Außerdem ist in diesem Zustand der Aktor 20 mit einer Spannung versorgt und dadurch in seinem bestromten Zustand in seiner vertikalen Richtung gelängt. Der im Kopplerraum 33 anliegende Systemdruck wirkt in Schließrichtung auf den düsennadelseitigen Drückübersetzerkolben 32, so dass in diesem Zustand des Piezo-Aktors 20 der Dichtsitz 15 der Düsennadel 14 geschlossen ist.

Wird die Spannung am Piezo-Aktor 20 reduziert bzw. der Piezo-Aktor 20 stromlos geschaltet, wird ebenso die Länge des Piezo-Aktors 20 in vertikaler Richtung reduziert. Durch den mittels der Kolbenfeder 38 in Richtung des Piezo-Aktors 20 vorgespannten aktorseitigen Druckübersetzerkolbens 31 wird dieser aufgrund der reduzierten vertikalen Länge des Piezo-Aktors 20 ebenfalls in vertikaler Richtung bewegt. Durch diese nach au-ßen gerichtete ziehende Bewegung des aktorseitigen Druckübersetzerkolbens 31 in der Führungshülse 35 vergrößert sich das Volumen im Kopplerraum 33, wodurch dort eine Druckreduzierung stattfindet, die einen Öffnungsdruck p_{ö1} für einer erste Stufe zum Öffnen der Düsennadel 14 liefert. Die Druckübersetzung für die erste Öffnungsstufe wird durch das Verhältnis der aktorseitigen Druckübersetzerkolben 31 ausgebildteten dritten kopplerraumseitigen Druckfläche 46 zur gemeinsamen kopplerraumseitigen Druckfläche gebildet, wobei die gemeinsame kopplerraumseitige Druckfläche sich aus der ersten, ringförmigen kopplerraumseitigen Druckfläche 42 des düsennadelseitigen Druckübersetzerkolbens 32 und der zweiten, kreisförmigen kopplerraumseitigen Druckfläche 45 des Steuerkolbens 34 zusammensetzt. Durch den Hub des düsennadelseitigen Druckübersetzerkolbens 32 innerhalb des Führungshülse 35 wird gleichzeitig der Druck im äußeren Rückraum 37 reduziert. Diese Druckreduzierung wird über die Verbindung 47 auf den inneren Rückraum 36 übertragen, so dass die auf den Steuerkolben 34 wirkende Federkraft der Druckfeder 44 überwunden wird und dadurch sich der Steuerkolben 34 von der Anschlagfläche 43 löst. In dieser von der Anschlagfläche 43 abgehobenen Position des Steuerkolbens 34 steht der düsennadelseitige Druckübersetzerkolben 32 nur noch mit der ersten, ringförmigen kopplerraumseitigen Druckfläche 42, die von der stirnseitigen Ringfläche gebildet wird, als wirksame Druckfläche mit dem Kopplerraum 33 in Verbindung. Aufgrund der reduzierten wirksamen Druckfläche am düsennadelseitigen Druckübersetzerkolben 32 wird eine zweite Druckübersetzungsstufe eingeleitet, die im Vergleich zum Hub des Piezo-Aktors 20 bzw. des aktorseitigen Druckübersetzerkolbens 32 einen zusätzlichen Hub realisiert.

Durch Bestromen des Piezo-Aktors 20 wird wieder eine Verlängerung des Piezo-Aktors 20 eingeleitet, die vom aktorseitigen Druckübersetzerkolben 31 übertragen einen Druckanstieg im Kopplerraum 33 erzeugt, der zum Schließen der Düsennadel 14 führt. Die auf die Düsennadel 14 wirkende Schließfeder 25 hält die hält die Einspritzdüsen 16 im betriebslosen Zustand geschlossen.

### Bezugszeichenliste

- 10: Injektorgehäuse
- 11: Düsenkörper
- 12: Düsennadelführung
- 13: Führungsbohrung
- 14: Düsennadel
- 15: Dichtsitz
- 16: Einspritzdüsen
- 17: Hochdruckraum
- 18: Aktoraufnahmeraum
- 19: Kraftstoffzulauf
- 20: Piezo-Aktor
- 21: Verbindungsbohrung
- 22: Aufnahmeraum
- 23: Stirnfläche
- 24: Ringfläche
- 25: Schließfeder
- 30: Druckübersetzungseinrichtung
- 31: aktorseitiger Druckübersetzerkolben
- 32: düsennadelseitiger Druckübersetzerkolben
- 33: Kopplerraum
- 34: Steuerkolben
- 35: Führungshülse
- 36: inneren Rückraum
- 37: äußeren Rückraum
- 38 8: Kolbenfeder
- 39: Dichtfläche
- 40: Zylinderraum
- 41 1: Öffnung
- 42: erste, ringförmige kopplerraumseitige Druckfläche
- 43: Anschlagfläche
- 44: Druckfeder
- 45: zweite, kreisförmige kopplerraumseitige Druckfläche
- 46: dritte kopplerraumseitige Druckfläche
- 47: Verbindung
- 48: rückraumseitige Druckfläche

## Patentansprüche

1. Kraftstoffinjektor für eine Brennkraftmaschine mit einer in einem Düsenkörper (11) geführten Düsennadel (14), die auf einen Düsennadeldichtsitz (15) einwirkt, mit einem Aktor (20) und einer hydraulischen Druckübersetzungseinrichtung (30) mit einem mit dem Aktor (20) in Verbindung stehenden aktorseitigen Druckübersetzerkolben (31) und einem mit der Düsennadel (14) in Verbindung stehenden düsennadelseitigen Druckübersetzerkolben (32), die jeweils auf einen Kopplerraum (33) einwirken, und wobei in Abhängigkeit vom Druck im Kopplerraum (33) die Düsennadel (14) vom Düsennadeldichtsitz (15) abgehoben wird und **dadurch** mit Hochdruck beaufschlagter Kraftstoff aus einem Hochdruckraum (17) in einen Brennraum der Brennkrafatmaschine eingespritzt wird, **dadurch gekennzeichnet, dass** am düsennadelseitigen Druckübersetzerkolben (32) ein Zylinderraum (40) ausgebildet ist, in dem ein Steuerkolben (34) axial geführt ist, der mit einer kopplerraumseitigen Druckfläche (45) dem Kopplerraum (33) und mit einer rückraumseitigen Druckfläche (48) einem im Zylinderraum (40) ausgebildeten inneren Rückraum (36) ausgesetzt ist, und dass dem düsennadelseitigen Druckübersetzerkolben (32) ein äußerer Rückraum (37) zugeordnet ist, der über eine hydraulische Verbindung (47) mit dem auf den Steuerkolben (34) einwirkenden inneren Rückraum (36) verbunden ist.

2. Kraftstoffinjektor nach Anspruch 1, **dadurch gekennzeichnet, dass** der äußerer Rückraum (37) an der dem Kopplerraums (33) entgegengesetzten Seite dem düsennadelseitigen Druckübersetzerkolben (32) zugeordnet ist.

3. Kraftstoffinjektor nach Anspruch 1 oder 2, **dadurch gekennzeichnet, dass** der düsennadelseitige Druckübersetzerkolben (32) mit dem Steuerkolben (34) in einer Anschlagposition des Steuerkolbens (34) eine in den Kopplerraum (33) weisende gemeinsame kopplerraumseitige Druckfläche ausbildet, die mit einer vom aktorseitigen Druckübersetzerkolben (31) ausgebildeten und in den Kopplerraum (25) weisenden dritten kopplerraumseitigen Druckfläche (46) ein erstes Druckübersetzungsverhältnis für eine erste Übersetzungsstufe bildet.

4. Kraftstoffinjektor nach Anspruch 3, **dadurch gekennzeichnet, dass** zur Ausbildung der Anschlagposition des Steuerkolbens (34) im Zylinderraum (40) eine Anschlagfläche (43) ausgebildet ist.

5. Kraftstoffinjektor nach Anspruch 4, **dadurch gekennzeichnet, dass** der Steuerkolben (34) gegen die Anschlagfläche (43) mit einer Druckfeder (44) vorgespannt ist.

6. Kraftstoffinjektor nach Anspruch 4 oder 5, **dadurch gekennzeichnet, dass** bei einer von der Anschlagfläche (43) abgehobene Position des Steuerkolbens (34) die vom düsennadelseitigen Druckübersetzerkolben (32) in den Kopplerraum (33) weisende erste ringförmige kopplerraumseitige Druckfläche (42) mit der vom aktorseitigen Druckübersetzerkolben (31) ausgebildeten und in den Kopplerraum (33) weisenden dritten kopplerraumseitigen Druckfläche (46) ein zweites Druckübersetzungsverhältnis bildet, das einen über den Hub des Aktors (20) hinausgehenden Öffnungshub für ein zweite Übersetzungsstufe realisiert.

7. Kraftstoffinjektor nach Anspruch 1, **dadurch gekennzeichnet, dass** der aktorseitige Druckübersetzerkolben (31) und der düsennadelseitige Druckübersetzerkolben (32) in einer Führungshülse (35) geführt sind.

8. Kraftstoffinjektor nach Anspruch 7, **dadurch gekennzeichnet, dass** der aktorseitige Druckübersetzerkolben (31) mittels einer Kolbenfeder (38) entgegengesetzt zur Schließrichtung der Düsennadel (14) vorgespannt ist und dass sich die Kolbenfeder (38) an der Führungshülse (35) abstützt.

## Claims

1. Fuel injector for an internal combustion engine having a nozzle needle (14) which is guided in a nozzle body (11) and which acts on a nozzle needle sealing seat (15), having an actuator (20) and having a hydraulic pressure boosting device (30) with an actuator-side pressure booster piston (31) which is connected to the actuator (20) and with a nozzle-needle-side pressure booster piston (32) which is connected to the nozzle needle (14), which actuator-side pressure booster piston (31) and nozzle-needle-side pressure booster piston (32) act in each case on a coupler space (33), and with the nozzle needle (14) being lifted up from the nozzle needle sealing seat (15) as a function of the pressure in the coupler space (33) and with highly pressurized fuel thereby being injected from a high-pressure space (17) into a combustion chamber of the internal combustion engine, **characterized in that** a cylinder space (40) is formed on the nozzle-needle-side pressure booster piston (32), in which cylinder space (40) is axially guided a control piston (34), a coupler-space-side pressure surface (45) of which control piston (34) is exposed to the coupler space (33) and a rear-space-side pressure surface (48) of which control piston (34) is exposed to an inner rear space (36) formed in the cylinder space (40), and **in that** an outer rear space (37) is assigned to the nozzle-needle-side pressure booster piston (32), which outer rear space (37) is connected by means of a hydraulic connection (47) to the inner rear space (36) which acts on the control piston (34) .

2. Fuel injector according to Claim 1, **characterized in that** the outer rear space (37) is assigned, at the side opposite the coupler space (33), to the nozzle-needle-side pressure booster piston (32).

3. Fuel injector according to Claim 1 or 2, **characterized in that** the nozzle-needle-side pressure booster piston (32) forms a common coupler-space-side pressure surface, which points into the coupler space (33), with the control piston (34) when the control piston (34) is in a stop position, which coupler-space-side pressure surface forms a first pressure boost ratio for a first boost stage with a third coupler-space-side pressure surface (46) which is formed by the actuator-side pressure booster piston (31) and which points into the coupler space (25).

4. Fuel injector according to Claim 3, **characterized in that** a stop surface (43) is formed in the cylinder space (40) to form the stop position of the control piston (34).

5. Fuel injector according to Claim 4, **characterized in that** the control piston (34) is pre-loaded against the stop surface (43) by means of a pressure spring (44).

6. Fuel injector according to Claim 4 or 5, **characterized in that**, when the control piston (34) is in a position in which it is lifted up from the stop surface (43), the first annular coupler-space-side pressure surface (42), which points from the nozzle-needle-side pressure booster piston (32) into the coupler space (33), forms a second pressure boost ratio with the third coupler-space-side pressure surface (46) which is formed by the actuator-side pressure booster piston (31) and which points into the coupler space (33), which second pressure boost ratio realizes an opening stroke, which goes beyond the stroke of the actuator (20), for a second boost stage.

7. Fuel injector according to Claim 1, **characterized in that** the actuator-side pressure booster piston (31) and the nozzle-needle-side pressure booster piston (32) are guided in a guide sleeve (35).

8. Fuel injector according to Claim 7, **characterized in that** the actuator-side pressure booster piston (31) is pre-loaded counter to the closing direction of the nozzle needle (14) by means of a piston spring (38), and **in that** the piston spring (38) is supported on the guide sleeve (35).

## Revendications

1. Injecteur de carburant pour un moteur à combustion interne comportant une aiguille d'injecteur (14) guidée dans un corps d'injecteur (11), l'aiguille coopérant avec un siège d'étanchéité d'aiguille d'injecteur (15), un actionneur (20) et une installation de démultiplication hydraulique de pression (30) comportant un piston démultiplicateur de pression (31) coopérant côté actionneur avec l'actionneur (20) et un piston démultiplicateur de pression (32) coopérant côté aiguille d'injecteur avec l'aiguille d'injecteur (14), ces pistons agissant sur une chambre de couplage (33) et
en fonction de la pression régnant dans la chambre de couplage (33), l'aiguille d'injecteur (14) sera soulevée par rapport à son siège d'étanchéité (15) et ainsi du carburant mis à haute pression sera injecté à partir de la chambre haute pression (17) dans une chambre de combustion du moteur à combustion interne,
**caractérisé par**
une chambre de cylindre (40) réalisée dans le piston démultiplicateur de pression (32) côté aiguille d'injecteur, cette chambre guidant axialement un piston de commande (34) exposé par une surface de poussée (45) côté chambre de couplage à la chambre de couplage (33) et par une surface de poussée (48) côté chambre arrière avec une chambre arrière intérieure (36) réalisée dans la chambre de cylindre (40) et
une chambre arrière extérieure (37) est associée au piston démultiplicateur de pression (32), côté aiguille d'injecteur, cette chambre étant reliée par une liaison hydraulique (47) à la chambre arrière intérieure (36) agissant sur le piston de commande (34).

2. Injecteur de carburant selon la revendication 1,
**caractérisé en ce que**
la chambre arrière extérieure (37) est prévue sur le côté du piston démultiplicateur de pression (32) opposé à celui de la chambre de couplage (33).

3. Injecteur de carburant selon la revendication 1 ou 2,
**caractérisé en ce que**
le piston démultiplicateur de pression (32) côté aiguille d'injecteur forme avec le piston de commande (34) en position de butée, une surface de poussée commune, côté chambre de couplage, tournée vers la chambre de couplage (33), et qui forme un premier rapport de démultiplication de pression pour un premier étage de démultiplication avec une troisième surface de poussée (46) côté chambre de couplage du piston de démultiplication de pression (31) côté actionneur, et est tournée vers la chambre de couplage (25).

4. Injecteur de carburant selon la revendication 3,
**caractérisé en ce que**
la chambre de cylindre (40) comporte une surface de butée (43) pour définir la position de butée du piston de commande (34).

5. Injecteur de carburant selon la revendication 4,
**caractérisé en ce que**
le piston de commande (34) est précontraint par un ressort de pression (44) contre la surface de butée (43).

6. Injecteur de carburant selon la revendication 4 ou 5,
**caractérisé en ce que**
pour une position du piston de commande (34) soulevée par rapport à la surface de butée (43), la première surface de poussée (43) de forme annulaire, côté chambre de couplage, et qui est dirigée à partir du piston démultiplicateur de pression (32) côté aiguille d'injecteur dans la chambre de couplage (33), forme avec la troisième surface de poussée (46) côté chambre de couplage, tournée vers la chambre de couplage (34) du piston démultiplicateur de pression (31) côté actionneur, un second rapport de démultiplication de pression qui réalise une course d'ouverture dépassant la course de l'actionneur (20) pour un second niveau de démultiplication.

7. Injecteur de carburant selon la revendication 1,
**caractérisé en ce que**
le piston démultiplicateur de pression (31), côté actionneur, et le piston démultiplicateur de pression (32), côté aiguille d'injecteur, sont guidés dans un manchon de guidage (35).

8. Injecteur de carburant selon la revendication 7,
**caractérisé en ce que**
le piston démultiplicateur de pression (31), côté actionneur, est précontraint par un ressort de piston (38) dans la direction opposée à la direction de fermeture de l'aiguille d'injecteur (14) et le ressort de piston (38) s'appuie contre le manchon de guidage (35).
